# EUROPÄISCHE PATENTSCHRIFT

(11) **EP 1 611 333 B1**
(45) Veröffentlichungstag und Bekanntmachung des Hinweises auf die Patenterteilung: **13.09.2006**
(21) Anmeldenummer: 04725901.5
(22) Anmeldetag: 06.04.2004
(51) Int. Cl.: F02D 31/00, F02D 41/06, F02D 41/14

(54) **VERFAHREN ZUR DREHZAHL-REGELUNG**
METHOD FOR ENGINE SPEED CONTROL
PROCEDE DE REGLAGE DE VITESSE

(30) Priorität: 08.04.2003 DE 10315881
(43) Veröffentlichungstag der Anmeldung: 04.01.2006
(73) Patentinhaber: MTU FRIEDRICHSHAFEN GMBH, 88045 Friedrichshafen (DE)
(72) Erfinder: DÖLKER, Armin, 88090 Immenstaad (DE)
(86) Internationale Anmeldenummer: PCT/EP2004/003620
(87) Internationale Veröffentlichungsnummer: WO 2004/090310

(56) Entgegenhaltungen:
- WO-A-03/098793
- US-A- 5 613 474
- US-B1- 6 366 049

## Beschreibung

Die Erfindung betrifft ein Verfahren zur Drehzahl-Regelung einer Brennkraftmaschinen-Generator-Einheit nach dem Oberbegriff von Anspruch 1.

Eine als Generatorantrieb vorgesehene Brennkraftmaschine wird vom Hersteller üblicherweise an den Endkunden ohne Kupplung und Generator ausgeliefert. Die Kupplung und der Generator werden erst beim Endkunden montiert. Um eine konstante Nennfrequenz zur Strom-Einspeisung in das Netz zu gewährleisten, wird die Brennkraftmaschine in einem Drehzahl-Regelkreis betrieben. Hierbei wird die Drehzahl der Kurbelwelle als Regelgröße erfasst und mit einer Soll-Drehzahl, der Führungsgröße, verglichen. Die daraus resultierende Regelabweichung wird über einen Drehzahl-Regler in eine Stellgröße für die Brennkraftmaschine, beispielsweise eine Soll-Einspritzmenge, gewandelt.

Da dem Hersteller vor Auslieferung der Brennkraftmaschine oft keine gesicherten Daten über die Kupplungseigenschaften und das Generator-Trägheitsmoment vorliegen, wird das elektronische Steuergerät mit einem robusten Regler-Parametersatz, dem sogenannten Standard-Parametersatz, ausgeliefert. Bei einem Drehzahl-Regelkreis besteht ein Problem darin, dass Drehschwingungen, die der Regelgröße überlagert sind, vom Drehzahl-Regler verstärkt werden können. Besonders kritisch sind die von der Brennkraftmaschine verursachten niederfrequenten Schwingungen, beispielsweise die Drehschwingungen 0.5-ter und 1-ter Ordnung. Beim Starten der Brennkraftmaschinen-Generator-Einheit können die Amplituden der Drehschwingungen durch die Verstärkung des Drehzahl-Reglers so groß werden, dass eine Grenzdrehzahl überschritten und die Brennkraftmaschine abgestellt wird.

Dem Problem der Instabilität wird durch ein Drehzahl-Filter im Rückkopplungszweig des Drehzahl-Regelkreises begegnet. Als weitere Maßnahme werden die Regler-Parameter des Drehzahl-Reglers verändert, also der Proportional-, Integral- oder Differenzial-Anteil. Ein derartiges Verfahren zur Umschaltung des Filters sowie ein Verfahren zur Adaption der Regler-Parameter wird beispielweise in der nicht vorveröffentlichten DE 102 21 681.9 aufgezeigt. Problematisch ist, dass diese Maßnahmen erst dann wirksam werden, wenn bereits ein instabiles Verhalten der Brennkraftmaschinen-Generator-Einheit vorliegt und detektiert wird.

In dem oben genannten Standardparametersatz ist für den Startvorgang eine Drehzahl-Hochlauframpe bzw. deren Steigung abgelegt. Um einen möglichst raschen Hochlauf zu ermöglichen, wird dieser Parameter auf einen großen Wert eingestellt, z. B. 550 Umdrehungen/Sekunde. Bei einem Generator mit einem großen Trägheitsmoment kann sich eine große Abweichung zwischen der Soll-Hochlauframpe und der Ist-Hochlauframpe ergeben. Diese Regelabweichung der Ist-Drehzahl zur Soll-Drehzahl bewirkt einen signifikanten Anstieg der Soll-Einspritzmenge. Bei einer Diesel-Brennkraftmaschine mit einem Common-Rail-Einspritzsystem begünstigt der signifikante Anstieg der Soll-Einspritzmenge die Schwarzrauchbildung. Der signifikante Anstieg der Soll-Einspritzmenge bewirkt zusätzlich eine nicht optimale Ermittlung des Einspritzbeginns und des Soll-Raildrucks, da beide Größen aus der Soll-Einspritzmenge errechnet werden. Für den Hersteller der Brennkraftmaschine bedeutet dies, dass ein Servicetechniker vor Ort die Hochlauframpe an die Gegebenheiten anpassen muss. Dies ist zeitaufwendig und teuer.

Dem Problem eines hohen Abstimmaufwands wird durch ein Verfahren gemäß der nicht vorveröffentlichten DE 102 52 399.1 begegnet. Während des Startvorgangs wird aus der Ist-Drehzahl eine Ist-Hochlauframpe bestimmt. Danach wird diese als Soll-Hochlauframpe gesetzt. Dieses Verfahren hat sich in der Praxis bewährt, wobei jedoch die optimale Soll-Hochlauframpe erst ab dem zweiten Startvorgang wirksam wird.

Ein ähnliches Verfahren wird in US 6,366,049 öffenbart.

Der Erfindung liegt die Aufgabe zu Grunde den Startvorgang einer Brennkraftmaschinen-Generator-Einheit zu verbessern.

Die Aufgabe wird durch die Merkmale von Anspruch 1 gelöst. Die Ausgestaltungen hierzu sind in den Unteransprüchen dargestellt.

Die Erfindung sieht vor, dass eine Zeitspanne ermittelt wird, welche die Ist-Drehzahl zum Durchlaufen eines Drehzahl-Bereichs benötigt. Der Drehzahl-Bereich liegt unterhalb der Start-Drehzahl, welche in der Praxis z. B. 600 Umdrehungen beträgt. Der Drehzahl-Bereich ist durch einen Grenzwert und die Start-Drehzahl definiert. Der Grenzwert wiederum wird in der Praxis geringfügig höher als die Anlasser-Drehzahl gewählt, z. B. 300 Umdrehungen. In Abhängigkeit der gemessenen Zeitspanne werden dann die Hochlauframpe und die Regler-Parameter des Drehzahl-Reglers ausgewählt. Die charakterisierenden Kenngrößen werden also prädiktiv bestimmt. Hierzu sind entsprechende Kennlinien vorgesehen.

Durch die Erfindung wird bewirkt, dass jeder Motorstart mit der optimalen Hochlauframpe erfolgt. Veränderte Umgebungsbedingungen werden mitberücksichtigt, z. B. die Kühlwassertemperatur. Bekanntermaßen benötigt eine kalte Brennkraftmaschine eine etwas flachere Hochlauframpe. Bereits mit Erreichen der Start-Drehzahl sind die optimalen Regler-Parameter bestimmt. Die Start-Drehzahl entspricht in der Praxis z. B. 600 Umdrehungen und charakterisiert den Start der Hochlauframpe. Durch die Erfindung wird ein stabiler Motorbetrieb bereits beim Hochlauf gewährleistet. Instabilitäten werden für den gesamten Betrieb wirksam verhindert.

Zur Erhöhung der Sicherheit der Brennkraftmaschinen-Generator-Einheit ist eine Fehlerüberwachung vorgesehen. Hierbei wird die Zeitspanne mit einem Grenzwert verglichen. Eine zu große Zeitspanne deutet darauf hin, dass z. B. ein zu geringer Kraftstoffdruck im Einspritzsystem vorhanden ist. Als Folgereaktion ist vorgesehen, dass mit Setzen des Fehlers ein Diagnoseeintrag erfolgt und ein Notstopp aktiviert wird.

In den Zeichnungen ist ein bevorzugtes Ausführungsbeispiel dargestellt.

Es zeigen:
Fig. 1 ein Systemschaubild;
Fig. 2 ein Blockschaltbild;
Fig. 3 ein Zeitdiagramm (Stand der Technik);
Fig. 4 ein Zeitdiagramm (Erfindung);
Fig. 5 ein Blockschaltbild;
Fig. 6 einen Programmablaufplan.

Die Figur 1 zeigt ein Systemschaubild des Gesamtsystems einer Brennkraftmaschinen-Generator-Einheit 1. Eine Brennkraftmaschine 2 treibt über eine Welle mit einem Übertragungsglied 3 einen Generator 4 an. In der Praxis kann das Übertragungsglied 3 eine Kupplung enthalten. Bei der dargestellten Brennkraftmaschine 2 wird der Kraftstoff über ein Common-Rail-System eingespritzt. Dieses umfasst folgende Komponenten: Pumpen 7 mit Saugdrossel zur Förderung des Kraftstoffs aus einem Kraftstofftank 6, ein Rail 8 zum Speichern des Kraftstoffs und Injektoren 10 zum Einspritzen des Kraftstoffs aus dem Rail 8 in die Brennräume der Brennkraftmaschine 2.

Die Betriebsweise der Brennkraftmaschine 2 wird durch ein elektronisches Steuergerät (EDC) 5 geregelt. Das elektronische Steuergerät 5 beinhaltet die üblichen Bestandteile eines Mikrocomputersystems, beispielsweise einen Mikroprozessor, I/O-Bausteine, Puffer und Speicherbausteine (EEPROM, RAM). In den Speicherbausteinen sind die für den Betrieb der Brennkraftmaschine 2 relevanten Betriebsdaten in Kennfeldern/Kennlinien appliziert. Über diese berechnet das elektronische Steuergerät 5 aus den Eingangsgrößen die Ausgangsgrößen. In Figur 1 sind exemplarisch folgende Eingangsgrößen dargestellt: ein Ist-Raildruck pCR(IST), der mittels eines Rail-Drucksensors 9 gemessen wird, ein Ist-Drehzahl-Signal nM(IST) der Brennkraftmaschine 2, eine Eingangsgröße E und ein Signal START zur Start-Vorgabe. Die Start-Vorgabe wird durch den Betreiber aktiviert. Unter der Eingangsgröße E sind beispielsweise der Ladeluftdruck eines Turboladers und die Temperaturen der Kühl-/Schmiermittel und des Kraftstoffs subsumiert.

In Figur 1 sind als Ausgangsgrößen des elektronischen Steuergeräts 5 ein Signal ADV zur Steuerung der Pumpen 7 mit Saugdrossel und eine Ausgangsgröße A dargestellt. Die Ausgangsgröße A steht stellvertretend für die weiteren Stellsignale zur Steuerung und Regelung der Brennkraftmaschine 2, beispielsweise den Einspritzbeginn SB und die Einspritzdauer SD.

In Figur 2 ist ein Blockschaltbild zur Berechnung des Einspritzbeginns SB, des Soll-Räildrucks pCR(SW)und der Einspritzdauer SD dargestellt. Aus der Ist-Drehzahl nM(IST) der Brennkraftmaschine und der Soll-Drehzahl nM(SW) berechnet ein Drehzahl-Regler 11 eine Soll-Einspritzmenge QSW1. Diese wird über eine Begrenzung 12 auf einen maximalen Wert begrenzt. Die Ausgangsgröße, entsprechend der Soll-Einspritzmenge QSW, stellt die Eingangsgröße der Kennfelder 13 bis 15 dar. Über das Kennfeld 13 wird in Abhängigkeit der Soll-Einspritzmenge QSW und der Ist-Drehzahl nM(IST) der Einspritzbeginn SB berechnet. Über das Kennfeld 14 wird in Abhängigkeit der Soll-Einspritzmenge QSW und der Ist-Drehzahl nM(IST) der Soll-Raildruck pCR(SW) berechnet. Über das Kennfeld 15 wird in Abhängigkeit der Soll-Einspritzmenge QSW und des Ist-Raildrucks pCR(IST) die Einspritzdauer SD bestimmt.

Aus dem Blockschaltbild wird deutlich, dass eine lang andauernde große Regelabweichung zu einem signifikanten Anstieg der Soll-Einspritzmenge QSW1 führt. Dieser signifikante Anstieg wird durch die Begrenzung 12 auf einen maximalen Wert begrenzt. Dieser maximale Wert der Soll-Einspritzmenge QSW bewirkt wiederum, dass ein nicht optimaler Einspritzbeginn SB und ein nicht optimaler Soll-Raildruck pCR(SW), der Soll-Einspritzdruck, berechnet werden. Die Soll-Einspritzmenge QSW steht stellvertretend für ein leistungsbestimmendes Signal QP. Im Sinne der Erfindung kann unter einem leistungsbestimmenden Signal QP auch ein Soll-Regelstangenweg oder ein Soll-Moment verstanden werden.

Die Figur 3 zeigt den Startvorgang für eine Brennkraftmaschinen-Generator-Einheit gemäß dem Stand der Technik. Auf der Abszisse ist hierbei die Zeit aufgetragen. Auf der Ordinate ist die Drehzahl nM der Brennkraftmaschine aufgetragen. Als durchgezogene Linie nM(IST1) ist der Startvorgang mit einem Generator, der ein kleines Trägheitsmoment aufweist, dargestellt. Als durchgezogene Linie nM(IST2) ist der Startvorgang für dieselbe Brennkraftmaschine mit einem Generator, der ein großes Trägheitsmoment aufweist, dargestellt. Als gestrichelte Linie ist die Soll-Drehzahl nM(SW) dargestellt, also die Führungsgröße des Drehzahl-Regelkreises. Die Gerade mit den Punkten AB entspricht hierbei der Hochlauframpe HLR1. Die Gerade zwischen den Punkten C und D entspricht der Hochlauframpe HLR2. Bei dem vorliegenden Beispiel ist die Steigung Phi beider Hochlauframpen identisch, z. B. 550 Umdrehungen/Sekunde.

Der Startvorgang für eine Brennkraftmaschinen-Generator-Einheit anhand der Linie nM(IST1) läuft folgendermaßen ab:

Nach Drücken der Starttaste spurt der Anlasser ein und die Brennkraftmaschine beginnt sich zu drehen. Diese steigt zunächst bis auf eine Anlasser-Drehzahl nAN, z. B. 120 Umdrehungen. Mit Beenden des Synchronisierungsvorgangs wird Kraftstoff in die Brennräume eingespritzt. Ein erster Zeitpunkt t1 wird gesetzt, wenn die Ist-Drehzahl nM(IST1) einen Grenzwert GW übersteigt, z. B. 300 Umdrehungen. Gleichzeitig wird der Anlasser deaktiviert, sodass er ausspurt. Aufgrund der Einspritzung erhöht sich die Ist-Drehzahl nM(IST1) bis diese die Start-Drehzahl nST übersteigt. Mit Überschreiten der Start-Drehzahl nST wird ein zweiter Zeitpunkt t2 gesetzt. Die zu kleine Steigung der Hochlauframpe HLR1 bewirkt, dass die Ist-Drehzahl nM(IST1) im Falle eines Generators mit sehr kleinem Trägheitsmoment zunächst deutlich über die Hochlauframpe überschwingt, sich dann auf die Hochlauframpe HLR1 einpendelt und auf die Nenn-Drehzahl nNN hochläuft. Die Nenn-Drehzahl nNN wird im Punkt B erreicht, Zeitpunkt t4. Im Punkt B schwingt die Ist-Drehzahl nM(IST1) über die Soll-Drehzahl nM(SW) hinaus.

Aus dem Verlauf der Ist-Drehzahl nM(IST1) lässt sich ableiten, dass die Brennkraftmaschine auch mit einer etwas steileren Hochlauframpe als die Hochlauframpe HLR1 betrieben werden könnte. Dies würde die Hochlaufzeit, entsprechend dem Zeitraum t2/t4, verkürzen. Eine schnellere Hochlauframpe wird vor allem dann benötigt, wenn die Brennkraftmaschine ohne Generator gestartet wird. Der Generator wird dann erst nach Erreichen der Nenn-Drehzahl nNN z. B. mittels eines Freilaufs angekuppelt. Bei einer derartigen Anwendung ist ein schnellstmöglicher Hochlauf erwünscht, da ein Drehspeicher bei Schnellbereitschafts-Aggregaten nur für eine begrenzte Zeit Energie zur Verfügung stellen kann.

Bei Verwendung eines Generators mit einem großen Trägheitsmoment verläuft die Ist-Drehzahl entsprechend der durchgezogenen Linie nM(IST2). Mit Erreichen der Start-Drehzahl nST im Punkt C beginnt die Hochlauframpe HLR2 zu laufen, Zeitpunkt t3. Aufgrund des großen Trägheitsmoments verläuft die Ist-Drehzahl nM(IST2) jedoch unterhalb der Hochlauframpe HLR 2. Dies führt zu einem starken Ansteigen der Einspritzmenge und damit zur Schwarzrauchbildung. Zur Vermeidung der Schwarzrauchbildung ist es in diesem Fall also erforderlich eine Hochlauframpe mit einer geringeren Steigung zu verwenden.

In Figur 4 ist ein Startvorgang für eine Brennkraftmaschinen-Generator-Einheit gemäß der Erfindung dargestellt. Als gestrichelte Linie ist die Soll-Drehzahl nM(SW) eingezeichnet. Deren Verlauf einschließlich der Hochlauframpen zwischen den Punkten AB bzw. CD ist identisch mit dem Verlauf der Figur 3. Die weitere Erläuterung erfolgt in Verbindung mit der Figur 5.

Der Verlauf der Ist-Drehzahl nM(IST1) ist bis zum Zeitpunkt t2 identisch mit dem Verlauf der Figur 3. Überschreitet die Ist-Drehzahl nM(IST1) den Grenzwert GW, so wird der erste Zeitpunkt t1 gesetzt. Im Punkt A übersteigt die Ist-Drehzahl nM(IST1) die Start-Drehzahl nST. Es wird der Zeitpunkt t2 gesetzt. Aus der Differenz der beiden Zeitpunkte t1/t2 wird eine Zeitspanne dt ermittelt. Diese Zeitspanne dt wird maßgeblich vom Trägheitsmoment des verwendeten Generators bestimmt. In Abhängigkeit der Zeitspanne dt wird über eine Kennlinie 16 (siehe Figur 5) eine Hochlauframpe bestimmt. Die Kennlinie 16 ist in der Form ausgeführt, dass eine kurze Zeitspanne dt eine Hochlauframpe mit einer großen Steigung Phi1 festlegt. In Figur 4 verläuft die Ist-Drehzahl nM(IST1) infolge dessen entlang der neuen Hochlauframpe HLR3 mit den Punkten AE. Diese zeigt gegenüber der Hochlauframpe HLR1 mit den Punkten AB eine deutlich größere Steigung.

Ebenfalls in Abhängigkeit der gemessenen Zeitspanne dt werden die Regler-Parameter des Drehzahl-Reglers über entsprechende Kennlinien 17, 18 (siehe Figur 5) ausgewählt. Über die Kennlinie 17 wird der Zeitspanne dt eine Nachstellzeit TN zugewiesen. Die Kennlinie 17 ist in der Form ausgeführt, dass einer langen Zeitspanne dt eine große Nachstellzeit TN zugeordnet wird. Generatoren mit einem großen Trägheitsmoment benötigen eine größere Nachstellzeit TN als Generatoren mit einem kleinen Trägheitsmoment. Über die Kennlinie 18 wird der gemessenen Zeitspanne dt ein Proportional-Beiwert kp zugeordnet. Die Kennlinie 18 ist in der Form ausgeführt, dass einer langen Zeitspanne dt ein großer Proportional-Beiwert kp zugeordnet wird. Generatoren mit einem großen Trägheitsmoment können aufgrund der besseren Dämpfung mit einem größeren Proportional-Beiwert kp betrieben werden als Generatoren mit einem kleinen Trägheitsmoment.

Für die Ist-Drehzahl nM(IST2), entsprechend einer Brennkraftmaschinen-Generator-Anordnung mit einem großen Trägheitsmoment des Generators, ist die Zeitspanne dt2 entsprechend dem Zeitraum t1/t3, größer. Hieraus resultiert eine Hochlauframpe HLR4, Punkte CF, mit einer deutlich geringeren Steigung Phi2 als die Hochlauframpe HLR2 der Figur 3.

In Figur 6 ist ein Programmablaufplan der Erfindung dargestellt. Bei S1 wird geprüft, ob die Ist-Drehzahl nM(IST) größer als der Grenzwert GW ist. Ist dies nicht der Fall, so wird mit S2 eine Warteschleife durchlaufen. Hat die Ist-Drehzahl nM(IST) den Grenzwert GW bereits überschritten, so wird bei S3 der erste Zeitpunkt t1 gesetzt. Mit S4 wird geprüft, ob die Ist-Drehzahl nM(IST) größer als die Start-Drehzahl nST ist. Ist dies noch nicht der Fall, so wird mit S5 eine Warteschleife durchlaufen. Mit Überschreiten der Start-Drehzahl nST wird bei S6 der zweite Zeitpunkt t2 gesetzt. Danach wird bei S7 die Zeitspanne dt aus der Differenz der beiden Zeitpunkte t1/t2 berechnet. Bei S8 erfolgt eine Fehlerabfrage indem geprüft wird, ob die Zeitspanne dt kleiner einem Grenzwert dtGW ist. Ist die Zeitspanne dt größer oder gleich als der zulässige Grenzwert dtGW, so wird bei S9 ein Diagnoseeintrag vorgenommen und ein Notstopp ausgelöst. Ergibt die Abfrage bei S8, dass die Zeitspanne dt im zulässigen Bereich liegt, so wird bei S10 in Abhängigkeit der Zeitspanne dt die Hochlauframpe HLR, die Nachstellzeit TN und der Proportional-Beiwert kp ermittelt. Damit ist der Programmablaufplan beendet.

In Figur 6 ist die Warteschleife S5 mit den Bezugszeichen S5a, S5b und S5c näher ausgeführt. Nach S4 wird bei S5a eine Differenz dtR vom aktuellen Zeitpunkt t zum Zeitpunkt t1 gebildet. In der Abfrage S5b wird geprüft, ob die Differenz dtR kleiner als ein Grenzwert dtGW ist. Ist dies der Fall, so wird zum Punkt A verzweigt. Der Programmablauf wird dann wie zuvor beschrieben mit S4 fortgesetzt. Wird bei S5b festgestellt, dass der Grenzwert dtGW erreicht oder überschritten wird, so wird bei S5c ein Diagnoseeintrag vorgenommen und ein Notstopp ausgelöst.

Aus der vorherigen Beschreibung ergeben sich für die Erfindung folgende Vorteile:
- Die Brennkraftmaschine führt jeden Startvorgang mit der optimalen Hochlauframpe durch. Dabei werden veränderte Umgebungsbedingungen berücksichtigt.
- Bereits mit Erreichen der Start-Drehzahl nST werden die optimalen Drehzahl-Regler-Parameter bestimmt. Dadurch ist ein stabiler Betrieb bereits beim Hochlauf gewährleistet. Instabilitäten können damit für den gesamten Betrieb ausgeschlossen werden.
- Probleme beim Start durch z. B. zu geringen Kraftstoffvordruck werden durch eine Fehlermeldung angezeigt und die Brennkraftmaschine durch einen Notstopp geschützt.
- Wird an ein und derselben Brennkraftmaschine ein anderer Generator angekuppelt, so wird dies beim Start erkannt und die zugehörigen optimalen Parameter ermittelt.

### Bezugszeichen

- 1: Brennkraftmaschinen-Generator-Einheit
- 2: Brennkraftmaschine
- 3: Übertragungsglied
- 4: Generator
- 5: Elektronisches Steuergerät (EDC)
- 6: Kraftstofftank
- 7: Pumpen
- 8: Rail
- 9: Rail-Drucksensor
- 10: Injektoren
- 11: Drehzahl-Regler
- 12: Begrenzung
- 13: Kennfeld zur Berechnung des Einspritzbeginns
- 14: Kennfeld zur Berechnung des Einspritzdrucks
- 15: Kennfeld zur Berechnung der Einspritzdauer
- 16: Kennlinie zur Berechnung der Hochlauframpe
- 17: Kennlinie zur Berechnung der Nachstellzeit
- 18: Kennlinie zur Berechnung des Proportional-Beiwerts

## Patentansprüche

1. Verfahren zur Drehzahl-Regelung einer
Brennkraftmaschinen-Generator-Einheit (1) während eines Startvorgangs, bei welchem eine Soll-Drehzahl (nM(SW)) über eine Hochlauframpe (HLR) vorgegeben wird, welche mit einer Start-Drehzahl (nST) beginnt und mit einer Nenn-Drehzahl (nNN) endet, aus einem Soll-Ist-Vergleich der Drehzahlen (nM(SW), nM(IST)) eine Regelabweichung bestimmt wird und aus der Regelabweichung mittels eines Drehzahl-Reglers (11) ein leistungsbestimmendes Signal (QP) zur Regelung der Ist-Drehzahl (nM(IST)) berechnet wird,
**dadurch gekennzeichnet,**
**dass** ein erster Zeitpunkt (t1) gesetzt wird, wenn die Ist-Drehzahl (nM(IST)) einen Grenzwert (GW) übersteigt (nM(IST) > GW), ein zweiter Zeitpunkt (t2) gesetzt wird, wenn die Ist-Drehzahl (nM(IST)) die Start-Drehzahl (nST) übersteigt (nM(IST) > nST), eine Zeitspanne (dt) aus der Differenz der beiden Zeitpunkte (t1, t2) berechnet wird und in Abhängigkeit der Zeitspanne (dt) die Hochlauframpe (HLR) und Regler-Parameter des Drehzahl-Reglers (11) ausgewählt werden.

2. Verfahren zur Drehzahl-Regelung nach Anspruch 1,
**dadurch gekennzeichnet,**
**dass** aus der Zeitpanne (dt) die Hochlauframpe (HLR) über eine erste Kennlinie (16) und die Regler-Parameter über weitere Kennlinien (17, 18) bestimmt werden.

3. Verfahren zur Drehzahl-Regelung nach Anspruch 2,
**dadurch gekennzeichnet,**
**dass** die Regler-Parameter einer Nachstellzeit (TN) und einem Proportional-Beiwert (kp) entsprechen.

4. Verfahren zur Drehzahl-Regelung nach Anspruch 3,
**dadurch gekennzeichnet,**
**dass** über die weiteren Kennlinien (17, 18) einer langen Zeitspanne (dt) eine lange Nachstellzeit (TN) und ein großer Proportional-Beiwert (kp) zugeordnet wird.

5. Verfahren zur Drehzahl-Regelung nach Anspruch 2,
**dadurch gekennzeichnet,**
**dass** einer langen Zeitspanne (dt) eine Hochlauframpe (HLR) mit geringer Steigung (Phi) zugeordnet wird.

6. Verfahren zur Drehzahl-Regelung nach einem der vorausgegangenen Ansprüche,
**dadurch gekennzeichnet,**
**dass** ein Fehler gesetzt wird, wenn die Zeitspanne (dt) einen Grenzwert (dtGW) erreicht oder übersteigt (dt ≥ dtGW).

7. Verfahren zur Drehzahl-Regelung nach Anspruch 1,
**dadurch gekennzeichnet,**
**dass** eine Zeitspanne (dtR) vom aktuellen Zeitpunkt (t) zum ersten Zeitpunkt (t1) bestimmt wird (dtR = t - t1) und ein Fehler gesetzt wird, wenn die Zeitspanne (dtR) einen Grenzwert (dtGW) erreicht oder übersteigt (dtR ≥ dtGW).

8. Verfahren zur Drehzahl-Regelung nach Anspruch 6 oder Anspruch 7,
**dadurch gekennzeichnet,**
**dass** mit Setzen des Fehlers ein Diagnoseeintrag erfolgt und ein Notstopp aktiviert wird.

## Claims

1. Method for engine speed control of an internal combustion engine generator unit (1) during a starting process, in which a set point engine speed (nM(SW)) is provided by means of a run-up ramp (HLR) which begins with a starting engine speed (nST) and ends with a rated engine speed (nNN), a control error is determined from a set point/actual comparison of the engine speeds (nM(SW), nM(IST)), and a power-determining signal (QP) for controlling the actual engine speed (nM(IST)) is calculated from the control error by means of a rotational speed controller (11), **characterized in that** a first time (t1) is set if the actual engine speed (nM(IST)) exceeds a limiting value (GW), (nM(IST) > (GW), a second time (t2) is set if the actual engine speed (nM(IST)) exceeds the starting engine speed (nST), (nM(IST) > nST), a time period (dt) is calculated from the difference between the two times (t1, t2), and the run-up ramp (HLR) and controller parameters of the engine speed controller (11) are selected as a function of the time period (dt).

2. Method for engine speed control according to Claim 1, **characterized in that** the run-up ramp (HLR) is determined from the time period (dt) by means of a first characteristic curve (16), and the controller parameters are determined by means of further characteristic curves (17, 18).

3. Method for engine speed control according to Claim 2, **characterized in that** the controller parameters correspond to an adjustment time (TN) and a proportional coefficient (kp).

4. Method for engine speed control according to Claim 3, **characterized in that** a long adjustment time (TN) and a large proportional coefficient (kp) are assigned to a long time period (dt) by means of the further characteristic curves (17, 18).

5. Method for engine speed control according to Claim 2, **characterized in that** a run-up ramp (HLR) with a low gradient (Phi) is assigned to a long time period (dt).

6. Method for engine speed control according to one of the preceding claims, **characterized in that** a fault is set if the time period (dt) reaches or exceeds a limiting value (dtGW), (dt ≥ dtGW).

7. Method for engine speed control according to Claim 1, **characterized in that** a time period (dtR) is determined from the current time (t) to the first time (t1), (dtR = t - t1), and a fault is set if the time period (dtR) reaches or exceeds a limiting value (dtGW), (dtR ≥ dtGW).

8. Method for engine speed control according to Claim 6 or Claim 7, **characterized in that** when the fault is set a diagnostic entry is made and an emergency stop is activated.

## Revendications

1. Procédé de régulation de la vitesse de rotation d'une unité (1) moteur à combustion interne-générateur pendant un processus de démarrage, selon lequel une vitesse de rotation de consigne (nM(SW)) est prescrite au moyen d'une rampe d'accélération (HLR) qui débute avec une vitesse de rotation de démarrage (nST) et se termine avec une vitesse de rotation nominale (nNN), un écart de régulation est déterminé à partir d'une comparaison consigne/réel des vitesses de rotation (nM(SW), nM(IST)), et un signal (QP) déterminant la puissance est calculé à partir de l'écart de régulation, au moyen d'un régulateur (11) de vitesse de rotation, afin de réguler la vitesse de rotation réelle (nM(IST)), **caractérisé en ce qu'**un premier instant (t1) est posé lorsque la vitesse de rotation réelle (nM(IST)) dépasse une valeur limite (GW) (nM(IST) > GW), un deuxième instant (t2) est posé lorsque la vitesse de rotation réelle (nM(IST)) dépasse la vitesse de rotation de démarrage (nST) (nM(IST) > nST), un intervalle de temps (dt) est calculé à partir de la différence des deux instants (t1, t2), et la rampe d'accélération (HLR) et les paramètres du régulateur (11) de vitesse de rotation sont sélectionnés en fonction de l'intervalle de temps (dt).

2. Procédé de régulation de vitesse de rotation selon la revendication 1, **caractérisé en ce que**, à partir de l'intervalle de temps (dt), la rampe d'accélération (HLR) est déterminée au moyen d'une première courbe caractéristique (16) et les paramètres du régulateur au moyen d'autres courbes caractéristiques (17, 18).

3. Procédé de régulation de vitesse de rotation selon la revendication 2, **caractérisé en ce que** les paramètres du régulateur correspondent à un temps de réajustement (TN) et à un coefficient proportionnel (kp).

4. Procédé de régulation de vitesse de rotation selon la revendication 3, **caractérisé en ce qu'**au moyen des autres courbes caractéristiques (17, 18), on associe à un long intervalle de temps (dt), un long temps de réajustement (TN) et un grand coefficient proportionnel (kp).

5. Procédé de régulation de vitesse de rotation selon la revendication 2, **caractérisé en ce qu'**on associe à un long intervalle de temps (dt) une rampe d'accélération (HLR) de faible pente (Phi).

6. Procédé de régulation de vitesse de rotation selon l'une quelconque des revendications précédentes, **caractérisé en ce qu'**on pose une erreur si l'intervalle de temps (dt) atteint ou dépasse une valeur limite (dtGW) (dt ≥ dtGW).

7. Procédé de régulation de vitesse de rotation selon la revendication 1, **caractérisé en ce qu'**on détermine un intervalle de temps (dtR) allant de l'instant actuel (t) au premier instant (t1) (dtR = t - t1), et on pose une erreur si l'intervalle de temps (dtR) atteint ou dépasse une valeur limite (dtGW) (dtR ≥ dtGW).

8. Procédé de régulation de vitesse de rotation selon la revendication 6 ou 7, **caractérisé en ce que** la pose de l'erreur s'accompagne de l'exécution d'une entrée de diagnostic et de l'activation d'un arrêt d'urgence.
